# EUROPÄISCHE PATENTSCHRIFT

(11) **EP 1 119 458 B1**
(45) Veröffentlichungstag und Bekanntmachung des Hinweises auf die Patenterteilung: **16.10.2002**
(21) Anmeldenummer: 99948691.3
(22) Anmeldetag: 26.07.1999
(51) Int. Cl.: B41J 2/175

(54) **MATRIXDRUCKER UND WECHSELBEHÄLTER FÜR DRUCKFARBENVORRAT**
MATRIX PRINTER AND INTERCHANGEABLE CONTAINER FOR COLOR INK SUPPLY
IMPRIMANTE MATRICIELLE ET RECIPIENT INTERCHANGEABLE POUR RESERVOIR D'ENCRE D'IMPRIMERIE

(30) Priorität: 28.08.1998 DE 19839225
(43) Veröffentlichungstag der Anmeldung: 01.08.2001
(73) Patentinhaber: Wincor Nixdorf International GmbH, 33106 Paderborn (DE)
(72) Erfinder: BAITZ, Günter, D-13629 Berlin (DE); MALKE, Wolfgang, D-13465 Berlin (DE)
(86) Internationale Anmeldenummer: DE9902289
(87) Internationale Veröffentlichungsnummer: WO00012310

(56) Entgegenhaltungen:
- EP-A- 0 710 568
- EP-A- 0 816 098
- EP-A- 0 860 285
- US-A- 5 506 611
- US-A- 5 757 403

## Beschreibung

Die Erfindung betrifft einen Matrixdrucker der im Oberbegriff des Anspruches 1 genannten Art.

Ein derartiger als Tintenstrahldrucker ausgebildeter Matrixdrucker ist aus der Druckschrift EP 0 606 047 A2 bekannt. Sein Druckkopf hat einen relativ kleines Vorratsvolumen für Tinte, das über eine flexible Verbindungsleitung mit einem Wechselbehälter verbunden ist, der einen größeren Tintenvorrat enthält. Die Drucktinte wird aus dem Wechselbehälter durch die Verbindungsleitung in das Vorratsvolumen des Druckkopfes geleitet. Dadurch kann der Tintenstrahldrucker Druckaufträge mit sehr hohem Tintenverbrauch ausführen, ohne daß der Druckvorgang für das Nachfüllen des Vorratsvolumens oder das Ersetzen des Druckkopfes unterbrochen wird.

Der bekannte Tintenstrahldrucker startet jedoch einen Druckvorgang auch dann, wenn kein Wechselbehälter mit dem Vorratsvolumen im Druckkopf verbunden ist. Es besteht in diesem Fall die Gefahr, daß besonders lange Druckaufträge nur unvollständig und/oder fehlerhaft ausgeführt werden und deshalb wiederholt werden müssen.

Nachteilig ist weiterhin, daß in die Halterung auch ein Wechselbehälter mit für den Betrieb des Tintenstrahldrukkers ungeeigneter Tinte eingefügt werden kann, die den Druckkopf funktionsuntüchtig macht oder dauerhaft beschädigt.

In der DE 91 16 990 U1 ist deshalb vorgeschlagen worden, auf der Oberfläche eines Tintenbehälters ein Leitungsmuster anzubringen das zwei an einer Behälteraufnahme angeordnete Kontakte verbindet, wenn der Tintenbehälter ordnungsgemäß in die Behälteraufnahme eingelegt ist. Die Kontaktgabe wird an eine Steuereinheit gemeldet, welcher ihrerseits den Druckvorgang freigibt. Nachteilig ist auch bei dieser Anordnung, daß durch mißbräuchliches Verbinden der Kontakte ein ordnungsgemäßer Tintenbehälter vorgetäuscht werden kann, der aber eine für den Drucker ungeeignete Tinte enthält. Zum anderen kann es bei längerer Benutzung ein und desselben Tintenbehälters zur Oxidation des Leitungsmusters und der Kontakte kommen.

In der US-A-5 506 611 ist ein Tintenstrahldrucker und ein darin betreibbarer auswechselbarer Tintenbehälter beschrieben. Für den Nachweis einer ordnungsgemäßen Anordnung des Tintenbehälters innerhalb einer Aufnahme des Druckers wird unter anderem ein Meldesystem vorgeschlagen, das wie folgt aufgebaut ist: Am Drucker ist eine schachtartige Aufnahme vorgesehen, in deren Lichtraum ein Vorsprung hineinragt. An der Oberseite des Tintenbehälters ist eine Öffnung vorgesehen, die durch eine verschiebliche Abdeckung verschlossen ist. Beim Einschieben des Tintenbehälters in die Aufnahme wird die Abdeckung von dem Vorsprung zurückgehalten, so daß die Öffnung in der Oberseite des Tintenbehälters beim weiteren Einschieben des Tintenbehälters in die Aufnahme geöffnet wird. Dadurch wird der Schwenkweg einer Fahne freigegeben, die unter Antrieb durch eine Feder aus dem Tintenbehälter herausschwingt und in eine Gabellichtschranke eintaucht. Diese meldet das Vorhandensein eines Tintenbehälters im Drucker an eine Druckersteuerung.

Es ist Aufgabe der Erfindung, einen Matrixdrucker der eingangs genannten Art und einen mit diesem zu verwendenden Wechselbehälter für Druckfarbe so zu gestalten, daß der Druckvorgang zuverlässig freigegeben bzw. gesperrt wird, wenn kein oder ein ungeeigneter Wechselbehälter in die Halterung eingesetzt ist.

Diese Aufgabe wird durch einen Matrixdrucker mit den Merkmalen des Anspruchs 1 gelöst. Vorteilhafte Weiterbildungen der Erfindung sind in den abhängigen Ansprüchen angegeben.

Der erfindungsgemäße Matrixdrucker hat zum Sperren und Freigeben des Druckvorgangs eine Schaltvorrichtung mit einem Signalgeber und einem Signalempfänger, die an der Halterung ausgebildet sind, sowie einer Signal-Übertragungsvorrichtung, die am Wechselbehälter angeordnet ist. Der Empfang eines vom Signalgeber ausgesandten Freigabesignals durch den Signalempfänger ist unterbrochen, solange der Wechselbehälter mit der Signal-Übertragungsvorrichtung nicht in die Halterung eingefügt ist. Der Druckvorgang bleibt gesperrt und wird erst dann freigegeben, wenn die Signal-Übertragungsvorrichtung des vollständig in die Halterung eingefügten Wechselbehälters das Freigabesignal an den Signalempfänger weiterleitet.

Durch die Erfindung wird also zum einen sichergestellt, daß der Druckvorgang nur dann freigegeben wird, wenn in die Halterung ein Wechselbehälter mit der beschriebenen Ausstattung eingefügt ist. Zum anderen wird erreicht, daß ein Wechselbehälter ohne die Signal-Übertragungsvorrichtung mit dem Matrixdrucker nicht betrieben werden kann. Auf diese Weise wird der Matrixdrucker also gleichzeitig vor der Verwendung eines Wechselbehälters mit ungeeigneter Druckfarbe, der die Signal-Übertragungsvorrichtung nicht hat, geschützt.

Es wirken ein Signaleingang, ein Signalübertragungselement und einen Signalausgang zusammen. Die Anordnung von Signaleingang und Signalausgang erfolgt so, daß das Freigabesignal vom Signalgeber auf den Signalempfänger an der Halterung übertragen werden kann. Diese Anordnung macht die Signal-Übertragungsvorrichtung besonders robust gegen äußere Einwirkungen. Außerdem tragen der Tintenstrahldrucker und der Wechselbehälter durch die genau definierte wechselseitige Anordnung von Signalgeber und Signaleingang einerseits und Signalausgang und Signalempfänger andererseits, sowie eine entsprechende Anordnung und Gestaltung des Signal-Übertragungselementes zusätzliche Merkmale, die vor der Verwendung ungeeigneter Wechselbehälter schützen.

Von Vorteil ist, daß die Signal-Übertragungsvorrichtung im Wechselbehälter getrennt vom Druckfarbenvorrat gelagert ist. Dadurch wird sie vor möglichen schädlichen Einwirkungen der Druckfarbe geschützt und es entfallen sonst notwendige Vorrichtungen zur Dichtung des Wechselbehälters am Signaleingang und am Signalausgang.

Durch die Anwendung und Übertragung eines mechanischen Freigabesignals erhält man eine besonders einfache und robuste Ausführungsform des Tintenstrahldruckers und des Wechselbehälters. Als mechanisches Signal wird in diesem Zusammenhang ein durch Transport von Bewegungsenergie oder potentieller Energie in einem System gekoppelter mechanischer Bauelemente übertragenes Zeichen mit einer bestimmten Bedeutung verstanden. Der Signalgeber ragt aus einer dem Wechselbehälter zugewandten Seite der Halterung heraus, greift beim Einführen des Wechselbehälters in dessen Signaleingang ein und tritt mit einem gegen Federkraft beweglichen Übertragungselement in Berührung. Beim weiteren Einführen wird das Übertragungselement vom Signalgeber gegen die Federkraft zu einer Bewegung gezwungen, durch die es auf den Signalempfänger gedrückt wird, der ein mit der Schaltvorrichtung verbundenes Schaltelement ist, das in eine geöffnete Stellung vorgespannt ist. Wenn der Wechselbehälter vollständig in die Halterung eingeführt ist, wird das Schaltelement vom Übertragungselement in eine geschlossene Stellung versetzt, in der der Druckvorgang freigegeben wird. Bei dieser Ausführungsform gelingt es also nicht, einen Wechselbehälter mit ungeeigneter Druckfarbe vollständig in die Halterung einzufügen, wodurch zum einen der Drucker geschützt wird und zum anderen dem Betreiber des Druckers eindeutig vermittelt wird, daß er versucht, einen Wechselbehälter mit ungeeigneter Druckfarbe einzufügen.

Insbesondere kann der Signalgeber als Stift ausgeführt sein und das Übertragungselement als Schwenkhebel, dessen Drehachse quer zur Einführrichtung verläuft und an dessen einem Arm der Stift angreift. Dadurch erfüllt der Stift gleichzeitig die Aufgabe eines Signalgebers und die eines Führungselementes beim Einführen des Wechselbehälters in die Halterung. Weiterhin kann ein anderer Typ von Matrixdrucker, der nur mit einer bestimmten anderen Sorte Druckfarbe funktionsfähig ist, bei seiner Herstellung durch eine geringfügige Änderung der Position des Stiftes an der Halterung und eine entsprechende Änderung der Anordnung des Signaleingangs und des Schwenkhebels im Wechselbehälter auf besonders einfache Weise vor Verwendung ungeeigneter Wechselbehälter geschützt werden.

Bei dem Matrixdrucker kann es sich sowohl um einen Tintenstrahldrucker als auch um einen Nadeldrucker handeln. Im ersten Fall ist der Wechselbehälter als Tintenbehälter und im zweiten Fall als Farbbandkassette ausgebildet. Beide Druckertypen können durch eine ungeeignete Tinte bzw. Farbbandtränkung Schaden nehmen. Die Erfindung bietet für beide einen zuverlässigen Schutz.

Im folgenden werden zwei Ausführungsbeispiele der Erfindung anhand der Zeichnung erläutert. Darin zeigen
- Figur 1: eine längs geschnittene Ansicht eines Teils einer Halterung mit einem Wechselbehälter in seiner gelösten Stellung nach einem ersten Ausführungsbeispiel der Erfindung,
- Figur 2: eine längs geschnittene Ansicht des Teils der Halterung mit dem Wechselbehälter in seiner eingefügten Stellung nach dem ersten Ausführungsbeispiel der Erfindung,
- Figur 3: eine längs geschnittene Ansicht eines Teils einer Halterung mit einem Wechselbehälter in seiner gelösten Stellung nach einem zweiten Ausführungsbeispiel der Erfindung, und
- Figur 4: eine längs geschnittene Ansicht des Teils der Halterung mit dem Wechselbehälter in seiner eingefügten Stellung nach dem zweiten Ausführungsbeispiel der Erfindung.

Figur 1 zeigt eine Halterung 10 zur Verwendung in einem Tintenstrahldrucker nach einem ersten Ausführungsbeispiel der Erfindung. Die Halterung 10 hat einen im Längsschnitt gesehen rechteckförmigen Rahmen 12 mit einer ersten Öffnung 14 auf seiner Oberseite, die zum Einführen und Herausführen eines Wechselbehälters 16 dient. Beim Einführen wird der Wechselbehälter 16 zunächst von oben durch die Öffnung 14 lose in ein Fach 18 eingelegt, das innerhalb des Rahmens 12 angeordnet und in diesem entlang einer Einführrichtung 20 verschiebbar ist.

Eine in der Darstellung der Figur 1 links angeordnete Seitenwand 22 des Rahmens 12 hat an ihrer Innenfläche, die in die der Einführrichtung 20 entgegengesetzte Richtung weist, einen Stift 24, der in etwa rechtem Winkel zur Innenfläche stehend aus dieser in Richtung des Faches 18 hervorragt. Ebenfalls an der linken Seitenwand 22 ist unterhalb des Stiftes 24 eine Öffnung 26 ausgebildet. Sie nimmt ein elektrisches Schaltelement 28 mit einem in eine geöffnete Stellung elastisch vorgespannten Schaltstift 30 auf, der in der Richtung 20 gegen eine Federkraft beweglich ist, und der etwa die Länge des Stiftes 24 hat.

An einer linken Seitenwand 32 des beweglichen Faches 18 und einer linken Seitenwand 36 des Wechselbehälters 16 ist je eine obere Öffnung 34 bzw. 38 ausgebildet. Die oberen Öffnungen 34 und 38 haben im Querschnitt gesehen eine der Querschnittsform des Stiftes 24 entsprechende Form und fluchten mit ihm, wenn der Wechselbehälter in das Fach 18 eingefügt ist.

Im Innern des Wechselbehälters 16 ist ein zweiarmiger Schwenkhebel 40 um seine Drehachse 42 drehbar gelagert, dessen oberer und unterer Arm 40a und 40b mit etwa gleicher Länge von der Drehachse 42 abstehen. Die Drehachse 42 verläuft horizontal und gleichzeitig quer zur Einführrichtung 20 und ist am Wechselbehälter 16 nahe der Seitenwand 36 und in einer vertikalen Richtung gesehen etwa mittig gelagert.

Eine Druckfeder 44 ist einerseits am unteren Arm 40b des Schwenkhebels und andererseits an der linken Seitenwand 36 des Wechselbehälters 16 befestigt. Dadurch wird der Schwenkhebel 40 in eine Stellung vorspannt, in der der obere Arm 40a mit seinem oberen Ende an der linken Seitenwand 36 des Wechselbehälters 16 oberhalb der Öffnung 38 anliegt. An der linken Seitenwand 36 des Wechselbehälters 16 und der in Einführrichtung 20 benachbarten linken Seitenwand des Faches 18 ist gegenüber dem unteren Ende des unteren Armes 40b des Schwenkhebels 40 je eine Öffnung 46 bzw. 48 ausgebildet.

Wird das Fach 18 in der Einführrichtung 20 bewegt, greifen etwa gleichzeitig der Stift 24 durch die Öffnungen 34 und 38 und der Schaltstift 30 durch die Öffnungen 46 und 48 in den Wechselbehälter 16. Der Stift 24 trifft dabei auf den oberen Arm 40a des Schwenkhebels 40 und lenkt diesen gegen die Kraft der Druckfeder 44 aus. Dabei wird dessen unterer Arm 40b in Richtung der Seitenwand 36 des Wechselbehälters geschwenkt, der den Schaltstift 30 des Schaltelementes 28 betätigt, sobald das Fach 18 an der Innenfläche der Seitenwand 22 des Rahmens 12 anliegt (Figur 2). Mit der Betätigung des Schaltstiftes 30 des Schaltelementes 28 wird ein (nicht dargestellter) elektrischer Schaltkreis geschlossen, der die Freigabe des Tintenstrahldruckers für Druckvorgänge steuert. Nur bei geschlossenem Schaltkreis wird der Tintenstrahldrucker freigegeben. Der maximal mögliche Betätigungsweg des Schaltstiftes 30 ist dabei so festgelegt,daß er auf jeden Fall durch die Öffnungen 46, 48 hindurchtreten muß, bevor die linke Seitenwand 32 des Faches 18 an dem Rahmen 12 anliegt.

Es ist auch möglich, den Wechselbehälter 16 direkt in den Rahmen 12 einzulegen. Das Fach 18 und mit ihm die öffnungen 34 und 48 können dann entfallen.

Figur 3 zeigt eine Halterung 50 zur Verwendung in einem Tintenstrahldrucker nach einem zweiten Ausführungsbeispiel der Erfindung. Die Halterung 50 hat einen im Längsschnitt gesehen rechteckförmigen Rahmen 52 mit einer Einführöffnung 54 auf seiner Oberseite zum Einführen und Herausnehmen eines Wechselbehälters 56. Beim Einführen wird der Wechselbehälter 56 zunächst von oben lose in ein Fach 58 eingelegt, das innerhalb des Rahmens 52 angeordnet und in diesem entlang einer horizontalen Einführrichtung 60 verschiebbar ist.

Am in der Darstellung der Figur 3 linken Ende des Rahmens 52 ist ein Schließhebel 62 angeordnet, der um eine am Rahmen befestigte Drehachse 64 drehbar gelagert ist. Der Schließhebel 64 kann Teil einer nicht weiter dargestellten Verschlußklappe für die Einführöffnung 54 sein. Die Drehachse 64 des Schließhebels 62 verläuft horizontal und gleichzeitig quer zur Einführrichtung 60. Figur 3 zeigt den Schließhebel 62 in einer geöffneten Position, in welcher er sich vertikal nach oben erstreckt. Von oben gesehen hat er ein rechtwinkliges Profil mit einer sich quer zur Einführrichtung erstreckenden Langseite 67 und einer dem Betrachter zugewandten, weitgehend rechteckigen Querseite 68, die sich erst an ihrem unteren Ende in der Form eines die Drehachse 64 umschreibenden Bogens 70 verbreitert, wobei die bogenförmige Kante der Einführrichtung 60 entgegenweist.

In diesem verbreiterten Abschnitt der Querseite 68 ist ein Führungsschlitz 72 ausgebildet, der im wesentlichen parallel zur bogenförmigen Kante 70 verläuft. Der Führungsschlitz 72 hat ein der Drehachse nahes Ende und ein von der Drehachse entferntes Ende. Der Führungsschlitz 72 nähert sich in einem Abschnitt 72', ausgehend von seinem der Drehachse 64 fernen Ende, kontinuierlich der Drehachse 64 und geht bei einem einem Schwenkwinkel α des Schließhebels 62 entsprechenden Punkt in einen zweiten, kreisförmig um die Drehachse 64 verlaufenden Abschnitt 72" über. In der in Figur 3 dargestellten geöffneten Position des Schließhebels 62 liegt das nahe Ende des Führungsschlitzes 72 oberhalb der Drehachse 64 und mit ihr, in Einführrichtung 60 gesehen, auf gleicher Höhe. Das von der Drehachse 64 entfernte Ende des Führungsschlitzes 72 liegt dagegen rechts der Drehachse 64 und mit ihr auf gleicher vertikaler Höhe. Ein Führungszapfen 74 greift in den Führungsschlitz 72 ein, in geöffneter Position des Schließhebels 62 an dem von der Drehachse 64 entfernten Ende des Führungsschlitzes 72. Der Führungszapfen 74 ist an der in Figur 3 nicht dargestellten, dem Betrachter zugewandten Seitenfläche des Faches 58 ausgebildet.

Der Führungszapfen 74 kann alternativ auch am Wechselbehälter 56 angeordnet sein. In diesem Fall ist der Führungsschlitz 72 an seinem der Drehachse 64 fernen Ende offen, so daß er zum Einsetzen und Entnehmen des Wechselbehälters 56 aus dem Fach 58 außer Eingriff mit dem Führungszapfen 74 gebracht werden kann. Dies ist besonders vorteilhaft, wenn -entsprechend einer alternativen Ausführungsform der Halterung 50- auf das Fach 58 verzichtet wird und der Wechselbehälter 56 direkt in den Rahmen 52 eingelegt wird.

Der Schließhebel 62 hat an der in der Darstellung der Figur 3 nach rechts weisenden Innenfläche seiner Längsseite 67 einen Stift 76, der etwa senkrecht von ihr absteht. Seine vertikale Position am Schließhebel 62 ist dadurch bestimmt, daß er bei einer Schwenkbewegung des Schließhebels 62 in der Richtung 66 in eine auf der Oberseite des Wechselbehälters 56 angeordnete Öffnung 78 eingreift. Hierauf wird unten näher eingegangen.

Im Wechselbehälter 56 ist ein Stift 80 mit vertikal stehender Längsachse, deren gedachte Verlängerung etwa durch die Mitte der Öffnung 78 verläuft, in axialer Richtung beweglich gelagert. Hierfür ist an einer Innenwand des Wechselbehälters 56 ein Steg 82 mit einer den Querschnitt des Stiftes 80 umfassenden Öffnung befestigt. Der Stift 80 wird mit Hilfe einer einerseits an seinem unteren Ende und andererseits an der Unterseite des Steges 82 befestigten schraubenförmigen Zugfeder in einer Position gehalten, in der sein oberes Ende etwas unterhalb der Öffnung 78 und sein unteres Ende etwas oberhalb einer in Verlängerung des Stiftes angeordneten Öffnung 86 in der Unterseite des Wechselbehälters 56 angeordnet ist.

Eine Öffnung 88 an der Unterseite des Faches 58 fluchtet mit einer Öffnung 94 im Boden des Rahmens 52, wenn sich das Fach 58in der in Figur 4 gezeigten Position befindet. Von unten ragt ein Betätigungselement in Gestalt eines Schaltstiftes 90 eines unterhalb des Rahmens 52 angeordneten Schaltelementes 92 in die Öffnung 94, ohne in den Innenraum des Rahmens 52 hineinzuragen. Das Schaltelement 92 entspricht in Aufbau und Funktionsweise dem anhand des ersten Ausführungsbeispiels beschriebenen Schaltelement 28.

Zum Einführen des lose eingelegten Wechselbehälters 56 in den Rahmen 52 wird der Schließhebel 62 in der Richtung 66 geschwenkt. Dabei wird, wie es von Kulissenführungen dieser oder ähnlicher Art bekannt ist, über den Führungszapfen 74 eine in Einführrichtung 60 wirkende Kraft auf das Fach 58 bzw. den Wechselbehälter 56 ausgeübt, so daß der Wechselbehälter 56 und das Fach 58 gemeinsam in der Einführrichtung 60 bewegt werden. Nach Verschwenken des Schwenkhebels 62 um den Winkel a ligt der Wechselbehälter 56 in seiner in Figur 4 gezeigten Arbeitsposition. Wird der Schwenkhebel 62 in Richtung des Pfeils 66 weitergeschwenkt, greift der am Schwenkhebel 62 angeordnete Stift 76 in die Öffnung 78 auf der Oberseite des Wechselbehälters 56, tritt bei weiterer Bewegung des Schwenkhebels 62 mit dem oberen Ende des Stiftes 80 im Wechselbehälter 56 in Berührung und drückt diesen gegen die Federkraft nach unten und nacheinander in die Öffnung 86, die im Fach 58 befindliche Öffnung 88 und gegen den Schaltstift 90 des Schaltelements 92. In der in Figur 4 dargestellten Stellung, in der der Wechselbehälter 56 vollständig in die Halterung 50 eingefügt ist und der Schwenkhebel 62 parallel zu dessen Oberseite liegt, betätigt der Stift 80 das Schaltelement 92 und schließt auf diese Weise einen anhand des ersten Ausführungsbeispiels erläuterten elektrischen Schaltkreis, wodurch der Tintenstrahldrucker für das Drucken freigegeben wird.

In die in den Figuren 3 und 4 linke Seitenwand 92 des Rahmens 52 ist ein weiteres Schaltelement 98 so eingesetzt, daß dessen Betätigungsstift 100 in den Innenraum des Rahmens 52 ragt. In der in Figur 4 dargestellten Stellung wird das weitere Schaltelement 98 durch die linke Seitenwand des Fachs 58 bzw. bei Verzicht auf dieses durch die linke Seitenwand des Wechselbehälters 56 betätigt.

Durch logische Verknüpfung der Schaltzustände der Schaltelemente 92 und 98 wird ein Sicherheitskonzept wie folgt realisiert: Soll ein Wechselbehälter 56 in das Fach 58 eingelegt werden, müssen die Schaltelemente 92 und 98 unbetätigt sein. Nach dem Einlegen des Wechselbehälters 56 und Verschwenken des Schließhebels 62 in die geschlossene Position wird zunächst das Schaltelement 92 und erst später das weitere Schaltelement 98 betätigt. Nur bei dieser zeitlichen Abfolge der Schaltflanken wird der Drucker freigegeben. Damit wird eine Manipulation derart, daß eines der Schaltelemente 92, 98 in seiner betätigten Stellung blockiert und so ein bestimmungsgemäßer Wechselbehälter vorgetäuscht wird, unterbunden.

Das vorbeschriebene Sicherheitskonzept ist auch bei der Halterung 10 in dem ersten Ausführungsbeispiel, wie es in den Figuren 1 und 2 dargestellt ist, einsetzbar. Voraussetzung ist, daß darin ein dem weiteren Schaltelement 98 in Anordnung und Funktion entsprechendes weiteres Schaltelement vorgesehen wird.

## Patentansprüche

1. Matrixdrucker mit einem beweglichen Druckkopf, mit mindestens einem Wechselbehälter (16, 56) für einen Druckfarbenvorrat und mit einer Halterung (10, 50) zur Aufnahme des Wechselbehälters (16, 56), mit einer Schaltvorrichtung zum Sperren und Freigeben des Druckvorgangs, wobei an der Halterung (10, 50) ein Signalgeber (24, 76) und ein mit der Schaltvorrichtung verbundener Signalempfänger (28, 92) angeordnet sind, am Wechselbehälter (16, 56) eine von der Druckfarbe nicht benetzbare Signal-Übertragungsvorrichtung vorgesehen ist, die bei oder nach dem Einführen des Wechselbehälters (16, 56) in die Halterung ein Freigabesignal vom Signalgeber (24, 76) auf den Signalempfänger (28, 92) überträgt, und wobei die Signal-Übertragungsvorrichtung zur Übertragung von mechanischen Signalen dient und der Wechselbehälter (16, 56) einen Signaleingang (38, 78) und einen Signalausgang (48, 86) hat,
**dadurch gekennzeichnet ,**
**daß** der Signalgeber (24; 76) durch eine Öffnung (38; 78) in einer Wand (36) des Wechselbehälters (16, 56) in das Innere des Wechselbehälters (16, 56) eingreift.

2. Matrixdrucker nach Anspruch 1, **dadurch gekennzeichnet, daß** der Signalgeber (24) als Stift an der Seite (22) der Halterung ausgebildet ist, die der in eine Einführrichtung (20) weisenden Fläche (36) des Wechselbehälters (16) zugewandt ist, daß das Signalübertragungselement ein zweiarmiger Schwenkhebel (40) ist, dessen Drehachse (42) quer zur Einführrichtung (20) verläuft und an dessen einem Arm (40a) der Stift (24) angreift, und daß ein in eine unbetätigte Stellung vorgespanntes und den Signalempfänger bildendes Schaltelement (28), das an derselben Seite (22) des Rahmens (12) der Halterung (10) wie der Stift (24) angeordnet ist, vom anderen Arm (40b) des Schwenkhebels (40) betätigt wird.

3. Matrixdrucker nach Anspruch 2, **dadurch gekennzeichnet, daß** das Schaltelement (28) einen in das Innere des Rahmens (12) ragenden Schaltstift (30) umfaßt, der bei in seine Arbeitsposition gebrachtem Wechselbehälter (16) durch eine Öffnung (48) in dessen in Einschubrichtung weisender Fläche (36) in das Innere des Wechselbehälters (16) eintaucht.

4. Matrixdrucker nach Anspruch 1, **dadurch gekennzeichnet, daß** an der Halterung (50) ein schwenkbarer Schließhebel (62) zum Verriegeln des Wechselbehälters (56) in der Halterung (50) mit einem Stift (76) zur Betätigung des Signalübertragungselementes (80) derart vorgesehen ist, daß in einer geschlossenen Stellung des Schließhebels (62) der Stift (76), das ebenfalls als Stift ausgebildete Signalübertragungselement (80) und ein in eine unbetätigte Stellung vorgespanntes und den Signalempfänger bildendes Schaltelement (92) entlang einer geraden Wirkungslinie angeordnet sind, und daß der Stift (80) des Signalübertragungselementes zur Betätigung des Schaltelementes (92) längs der Wirkungslinie beweglich ist.

5. Matrixdrucker nach Anspruch 4, **dadurch gekennzeichnet, daß** in den Boden des Rahmens (52) eine Öffnung (94) eingelassen ist und das Schaltelement (92) ein mit der Öffnung (94) fluchtendes Betätigungselement (90) umfaßt, dessen Betätigungsfläche unterhalb der Innenfläche des Bodens des Rahmens (52) liegt.

6. Matrixdrucker nach einem oder mehreren der vorhergehenden Ansprüche, **dadurch gekennzeichnet, daß** an der Halterung (10, 50) ein Fach (18, 58) zur Aufnahme des Wechselbehälters (16, 56) vorgesehen ist, das zwischen einer Aufnahmestellung und einer Verriegelungsstellung, in der das Freigabesignal übertragen wird, beweglich ist.

7. Matrixdrucker nach einem oder mehreren der vorhergehenden Ansprüche, **dadurch gekennzeichnet, daß** in eine die Einführbewegung des Wechselbehälters (56) begrenzende Seitenwand (96) des Rahmens (52) ein weiteres Schaltelement (98) eingebaut ist, welches einen in das Innere des Rahmens (52) ragenden Betätigungsstift (100) umfaßt, der durch die in Einführrichtung (60) gesehen voreilende Seitenwand des Fachs (58) oder des Wechselbehälters (56) betätigt wird.

8. Matrixdrucker nach Anspruch 7, **dadurch gekennzeichnet, daß** vor dem Einlegen eines Wechselbehälters (56) in das Fach (58) oder in den Rahmen (52) das Schaltelement (92) und das weitere Schaltelement (98) unbetätigt sind, daß während der Einführbewegung zunächst das weitere Schaltelement (98) und dann das Schaltelement (92) betätigt wird und daß der Drucker nur nach dieser zeitlichen Abfolge der Schaltflanken der Schaltelemente (98, 92) freigegeben wird.

9. Matrixdrucker nach einem oder mehreren der vorhergehenden Ansprüche, **dadurch gekennzeichnet, daß** der Drucker ein Tintenstrahldrucker und der Wechselbehälter für die Aufnahme von Drucktinte ausgebildet ist.

10. Matrixdrucker nach einem oder mehreren der vorhergehenden Ansprüche, **dadurch gekennzeichnet, daß** der Drucker ein Nadeldrucker und der Wechselbehälter als Farbbandkassette ausgebildet ist.

11. Wechselbehälter (16; 56) für einen Druckfarbenvorrat für einen Matrixdrucker, der eine durch einen Signalgeber (24; 76) betätigbare Schaltvorrichtung zur Steuerung der Freigabe des Druckens hat, wobei der Wechselbehälter (16; 56) eine Signal-Übertragungsvorrichtung für mechanische Signale mit einem Signaleingang (38; 78), einem Signalübertragungselement (40; 80) und einem Signalausgang (48; 86) für ein von dem Signalgeber (24; 76) ausgehendes Freigabe-Signal aufweist, **dadurch gekennzeichnet , daß** das Freigabe-Signal durch den Wechselbehälter (16; 56) hindurch zu der Schaltvorrichtung übertragbar ist, wobei eine Wand (36) des Wechselbehälters (16; 56) eine Öffnung (38; 78) aufweist, die dazu bestimmt ist, daß der Signalgeber (24; 76) in diese eingreift.

12. Wechselbehälter (16, 56) nach Anspruch 11, **dadurch gekennzeichnet, daß** das Signalübertragungselement (40, 80) innerhalb des Wechselbehälters (16, 56) vorgesehen ist und der Signaleingang (38, 78) und der Signalausgang (48, 86) an mindestens einer Wand des Wechselbehälters (16, 56) ausgebildet sind.

13. Wechselbehälter nach Anspruch 11 oder 12, **dadurch gekennzeichnet, daß** es sich um einen Tintenvorratsbehälter für einen Tintenstrahldrucker handelt.

14. Wechselbehälter nach Anspruch 11 oder 12, **dadurch gekennzeichnet, daß** es sich um eine Farbbandkassette handelt.

## Claims

1. Matrix printer having a moveable print head, having at least one interchangeable container (16, 56) for a printing-ink supply, and having a holder (10, 50) to hold the interchangeable container (16, 56), having a switching device to block and enable the printing operation, a signal transmitter (24, 76) and a signal receiver (28, 92) connected to the switching device being arranged on the holder (10, 50), a signal transmitting device which cannot be wetted by the printing ink being provided on the interchangeable container (16, 56) and transmitting an enable signal from the signal transmitter (24, 76) to the signal receiver (28, 92) during or after the insertion of the interchangeable container (16, 56) into the holder, the signal transmitting device being used to transmit mechanical signals and the interchangeable container (16, 56) having a signal input (38, 78) and a signal output (48, 86),
**characterized in that** the signal transmitter (24; 76) engages in the interior of the interchangeable container (16, 56) through an opening (38; 78) in a wall (36) of the interchangeable container (16, 56).

2. Matrix printer according to Claim 1, **characterized in that** the signal transmitter (24) is designed as a pin on that side (22) of the holder which faces the surface (36) of the interchangeable container (16) which points in an insertion direction (20), **in that** the signal transmission element is a two-armed pivoting lever (40) whose axis of rotation (42) runs transversely with respect to the insertion direction (20) and on whose one arm (40a) the pin (24) acts, and **in that** a switching element (28), which is prestressed into an unoperated position, forms the signal receiver and which is arranged on the same side (22) of the frame (12) of the holder (10) as the pin (24), is operated by the other arm (40b) of the pivoting lever (40).

3. Matrix printer according to Claim 2, **characterized in that** the switching element (28) comprises a switching pin (30) which projects into the interior of the frame (12) and which, when an interchangeable container (16) is moved into its working position, penetrates into the interior of the interchangeable container (16) through an opening (48) in its surface (36) pointing in the insertion direction.

4. Matrix printer according to Claim 1, **characterized in that** on the holder (50) there is provided a pivoting closing lever (62) for locking the interchangeable container (56) in the holder (50) and having a pin (76) for operating the signal transmission element (80) in such a way that, in a closed position of the closing lever (62), the pin (76), the signal transmission element (80), likewise designed as a pin, and the switching element (92) are arranged along a straight line of action, and **in that** the pin (80) of the signal transmission element can be moved along the line of action in order to operate the switching element (92).

5. Matrix printer according to Claim 4, **characterized in that** an opening (94) is let into the bottom of the frame (52), and the switching element (92) comprises an operating element (90) which is aligned with the opening (94) and whose operating surface is located underneath the inner surface of the bottom of the frame (52).

6. Matrix printer according to one or more of the preceding claims, **characterized in that** on the holder (10, 50) there is provided a compartment (18, 58) to hold the interchangeable container (16, 56), it being possible to move said compartment (18, 58) between a holding position and a locked position, in which the enable signal is transmitted.

7. Matrix printer according to one or more of the preceding claims, **characterized in that** a further switching element (98) is incorporated **in that** side wall (96) of the frame (52) which limits the insertion movement of the interchangeable container (56) and comprises an operating pin (100) which projects into the interior of the frame (52) and which is operated by that side wall of the compartment (58) or of the interchangeable container (56) which leads as viewed in the insertion direction (60).

8. Matrix printer according to Claim 7, **characterized in that** before an interchangeable container (56) is put into the compartment (58) or into the frame (52), the switching element (92) and the further switching element (98) are unoperated, **in that** during the insertion movement, firstly the further switching element (98) and then the switching element (92) are operated, and **in that** the printer is enabled only after this chronological sequence of the switching edges of the switching elements (98, 92).

9. Matrix printer according to one or more of the preceding claims, **characterized in that** the printer is an inkjet printer, and the interchangeable container is designed to hold printing ink.

10. Matrix printer according to one or more of the preceding claims, **characterized in that** the printer is a dot matrix printer, and the interchangeable container is designed as an ink ribbon cartridge.

11. Interchangeable container (16; 56) for a printing-ink supply for a matrix printer, which has a switching device that can be operated by a signal transmitter (24; 76) to control the enabling of printing, the interchangeable container (16; 56) having a signal transmitting device for mechanical signals with a signal input (38; 78), a signal transmitting element (40; 80) and a signal output (48; 86) for an enable signal starting from the signal transmitter (24; 76), **characterized in that** the enable signal can be transmitted through the interchangeable container (16; 56) to the switching device, one wall (36) of the interchangeable container (16; 56) having an opening (38; 78) in which the signal transmitter (24; 76) is intended to engage.

12. Interchangeable container (16, 56) according to Claim 11, **characterized in that** the signal transmission element (40, 80) is provided inside the interchangeable container (16, 56), and the signal input (38, 78) and the signal output (48, 86) are formed on at least one wall of the interchangeable container (16, 56).

13. Interchangeable container according to Claim 11 or 12, **characterized in that** it is an ink supply container for an inkjet printer.

14. Interchangeable container according to Claim 11 or 12, **characterized in that** it is an ink ribbon cartridge.

## Revendications

1. Imprimante matricielle dotée d'une tête d'impression mobile, d'au moins un récipient (16, 56) interchangeable pour une réserve d'encre et d'un support (10, 50) pour recevoir le récipient (16, 56) interchangeable, comportant un dispositif de commutation pour interdire et autoriser le processus d'impression, un émetteur (24, 76) de signaux et un récepteur (28, 92) de signaux relié au dispositif de commutation étant disposés sur le support (10, 50), un dispositif de transmission de signaux étant disposé sur le récipient (16, 56) interchangeable sans pouvoir être mouillé par l'encre, dispositif qui lors ou à la suite de l'introduction du récipient (16, 56) interchangeable dans le support transmet un signal d'autorisation de l'émetteur (24, 76) de signaux au récepteur (28, 92) de signaux, et le dispositif de transmission de signaux servant à transmettre des signaux mécaniques et le récipient (16, 56) interchangeable possédant une entrée (38, 78) de signaux et une sortie (48, 86) de signaux,
**caractérisée en ce que** l'émetteur (24, 76) de signaux pénètre à l'intérieur du récipient (16, 56) interchangeable par une ouverture (38; 78) pratiquée dans une paroi (36) du récipient (16, 56) interchangeable.

2. Imprimante matricielle suivant la revendication 1, **caractérisée en ce que** l'émetteur (24) de signaux est réalisé sous forme de broche sur le côté (22) du support, broche qui est tournée vers la face (36) du récipient (16) interchangeable qui est tournée dans une direction (20) d'introduction, **en ce que** l'élément de transmission de signaux est un levier (40) pivotant à deux bras, dont l'axe (42) de rotation s'étend transversalement à la direction (20) d'introduction et sur un premier bras (40a) duquel agit la broche (24), et **en ce qu'**un élément (28) de commutation, précontraint en position non actionnée et constituant le récepteur de signaux, qui est disposé sur le même côté (22) du bâti (12) du support (10) que la broche (24), est actionné par l'autre bras (40b) du levier (40) pivotant.

3. Imprimante matricielle suivant la revendication 2, **caractérisée en ce que** l'élément (28) de commutation comporte une broche (30) de commutation, qui dépasse à l'intérieur du bâti (12) et qui, lorsque le récipient (16) interchangeable est amené dans sa position de travail, s'enfonce à l'intérieur du récipient (16) interchangeable par une ouverture (48) pratiquée dans la face (36) dudit récipient qui est tournée dans la direction d'insertion.

4. Imprimante matricielle suivant la revendication 1, **caractérisée en ce qu'**un levier (62) pivotant de fermeture, destiné à verrouiller le récipient (56) interchangeable dans le support (50) et muni d'une broche (76) pour actionner l'élément (80) de transmission de signaux, est prévu sur le support (50) de telle sorte que, dans une position fermée du levier (62) de fermeture, la broche (76), l'élément (80) de transmission de signaux également réalisé sous forme de broche et un élément (92) de commutation précontraint en position non actionnée et constituant le récepteur de signaux sont disposés le long d'une ligne droite d'action, et que la broche (80) de l'élément de transmission de signaux est mobile le long de la ligne d'action afin d'actionner l'élément (92) de commutation.

5. Imprimante matricielle suivant la revendication 4, **caractérisée en ce qu'**une ouverture (94) est pratiquée dans le fond du bâti (52), et l'élément (92) de commutation comporte un élément (90) d'actionnement en alignement avec l'ouverture (94), élément dont la face d'actionnement se trouve en dessous de la face intérieure du fond du bâti (52).

6. Imprimante matricielle suivant une ou plusieurs des revendications précédentes, **caractérisée en ce qu'**un compartiment (18, 58) est prévu sur le support (10, 50) pour recevoir le récipient (16, 56) interchangeable, compartiment qui est mobile entre une position de réception et une position verrouillée, dans laquelle le signal d'autorisation est transmis.

7. Imprimante matricielle suivant une ou plusieurs des revendications précédentes, **caractérisée en ce qu'**un élément (98) supplémentaire de commutation est monté dans une paroi (96) latérale du bâti (52) limitant le mouvement d'introduction du récipient (56) interchangeable, élément qui comporte une broche (100) d'actionnement dépassant à l'intérieur du bâti (52) et actionnée par la paroi latérale antérieure, considérée dans la direction (60) d'introduction, du compartiment (58) ou du récipient (56) interchangeable.

8. Imprimante matricielle suivant la revendication 7, **caractérisée en ce que**, avant l'insertion d'un récipient (56) interchangeable dans le compartiment (58) ou dans le bâti (52), l'élément (92) de commutation et l'élément (98) supplémentaire de commutation sont non actionnés, **en ce que**, pendant le mouvement d'introduction, l'élément (98) supplémentaire de commutation est d'abord actionné, puis l'élément (92) de commutation, et **en ce que** l'imprimante n'est autorisée à imprimer qu'après cette succession dans le temps des flancs de commutation des éléments (98, 92) de commutation.

9. Imprimante matricielle suivant une ou plusieurs des revendications précédentes, **caractérisée en ce que** l'imprimante est une imprimante à jet d'encre et le récipient interchangeable est destiné à recevoir l'encre d'impression.

10. Imprimante matricielle suivant une ou plusieurs des revendications précédentes, **caractérisée en ce que** l'imprimante est une imprimante à aiguilles et le récipient interchangeable est réalisé sous forme de cassette de ruban encreur.

11. Récipient interchangeable (16; 56) pour une réserve d'encre pour une imprimante matricielle qui possède un dispositif de commutation pouvant être actionné par un émetteur (24; 76) de signaux et destiné à commander l'autorisation de l'impression, le récipient (16; 56) interchangeable comportant un dispositif de transmission de signaux mécaniques avec une entrée (38; 78) de signaux, un élément (40; 80) de transmission de signaux et une sortie (48; 86) de signaux pour un signal d'autorisation provenant de l'émetteur (24; 76) de signaux, **caractérisé en ce que** le signal d'autorisation peut être transmis à travers le récipient (16; 56) interchangeable vers le dispositif de commutation, une paroi (36) du récipient (16; 56) interchangeable possédant une ouverture (38; 78) qui est destinée à ce que l'émetteur (24; 76) de signaux s'y engage.

12. Récipient interchangeable (16; 56) suivant la revendication 11, **caractérisé en ce que** l'élément (40, 80) de transmission de signaux est prévu à l'intérieur du récipient (16, 56) interchangeable, et l'entrée (38, 78) de signaux et la sortie (48, 86) de signaux sont formées sur au moins une paroi du récipient (16, 56) interchangeable.

13. Récipient interchangeable suivant la revendication 11 ou 12, **caractérisé en ce qu'**il s'agit d'un réservoir d'encre pour une imprimante à jet d'encre.

14. Récipient interchangeable suivant la revendication 11 ou 12, **caractérisé en ce qu'**il s'agit d'une cassette de ruban encreur.
